# FASCICULE DE BREVET EUROPEEN

(11) **EP 0 259 220 B1**
(45) Date de publication et mention de la délivrance du brevet: **20.03.1991**
(21) Numéro de dépôt: 87401923.5
(22) Date de dépôt: 24.08.1987
(51) Int. Cl.: H01T 23/00

(54) **Générateur d'ions négatifs en milieu gazeux, de grande puissance, à configuration de champ électrique de haute intensité**
Negativer Ionengenerator grosser Leistung in einer Gasatmosphäre mit einem elektrischen Feld grosser Intensität
High-power negative ion generator in a gaseous medium with a high-intensity electric field configuration

(30) Priorité: 29.08.1986 FR 8612448
(43) Date de publication de la demande: 09.03.1988
(73) Titulaire: Breton, Jacques Léon Georges, F-33600 Pessac Gironde (FR)
(72) Inventeur: Breton, Jacques Léon Georges, F-33600 Pessac Gironde (FR)
(74) Mandataire: Cabinet HERRBURGER

(56) Documents cités:
- DE-A- 3 106 182
- FR-A- 2 262 423
- FR-A- 2 270 700
- US-A- 3 818 269

## Description

"Générateur d'ions négatifs en milieu gazeux, de grande puissance, à configuration de champ électrique de haute intensité".

La présente invention concerne les appareils électroniques du type "générateurs d'aéro-ions négatifs", permettant d'obtenir, à l'intérieur d'une enceinte ou d'un local, une densité atmosphérique moyenne d'ions négatifs (molécules d'oxygène simplement ionisées) strictement déterminée, en l'absence de toute production d'ozone ou d'oxydes d'azote.

Les dispositifs connus de ce genre reposent essentiellement sur "l'effet de pointe" : portée à un potentiel négatif compris entre 5 et 10 kV, une pointe conductrice (en général métallique) émet un flux d'électrons d'autant plus intense que le champ électrique est plus élevé au voisinage de la pointe. Immediatement captés par les molécules d'oxygene de l'air, ces électrons transforment celles-ci en des ions oxygène négatifs dotés de propriétés physico-chimiques et physiologiques particulières.

Un exemple de dispositif connu (brevet français FR-A-2 270 700) comporte un ensemble de pointes fixées sur une plaque d'embase conductrice et sont portées à une tension de l'ordre de -4 kV. Une seconde plaque perforée, dont les ouvertures sont coaxiales avec les pointes, est placée en avant de l'extrémité libre desdites pointes et est portée à une tension négative intermédiaire de l'ordre de -1,5 kV. Toutefois, une telle configuration entraîne la capture inévitable d'une partie du flux ionique, n'assure pas une valeur très élevée du champ électrique à l'extrémité émissive des pointes et, de ce fait, n'assure pas une émission ionique maximum.

Ces dispositifs présentent ainsi plusieurs défauts fondamentaux qui en limitent les performances et l'intérêt, en particulier dans les domaines industriels et thérapeutiques :

- la production de flux intenses exige simultanément des tensions élevées, appliquées à des pointes nombreuses : la configuration de champ électrique obtenue est alors peu favorable à l'émission électronique ;

- la compensation du défaut de configuration s'obtient par accroissement de la tension appliquée aux pointes : cet accroissement est toutefois très vite limité par le seuil d'activation de la molécule d'oxygène en molécule d'ozone, survenant au voisinage de 5 kV ;

- cet accroissement de tension exige la mise hors d'atteinte des pointes (sécurité des usagers) par des écrans isolants percés d'ouvertures ad hoc : la charge de surface immédiatement acquise par ces écrans crée un champ électrique antagoniste réduisant considérablement le flux émis et diffusé ;

- la charge d'espace, présente au voisinage de la pointe, joue également le rôle antagoniste achevant de réduire le flux ionique réellement disponible, se traduisant par une densité atmosphérique insuffisante aux besoins en cause.

Le générateur suivant l'invention permet d'éviter totalement ces inconvénients et de supprimer ces défauts.

L'invention concerne ainsi un générateur d'ions négatifs en milieu gazeux confiné ou en atmosphère libre ou confinée, ayant une source de très haute tension continue négative constituant un premier sous-ensemble et un dispositif d'émission d'ions négatifs constituant un second sous-ensemble relié électriquement au premier sous-ensemble pour son alimentation en énergie électrique, ce dispositif d'émission d'ions négatifs constituant un bloc optique électronique d'accélération, focalisation et diffusion des ions négatifs produits et comportant des pointes émissives d'électrons disposées coaxialement dans des trous de plaque créant, avec les pointes, le champ électrique nécessaire à l'émission d'ions négatifs, générateur caractérisé en ce que les plaques du dispositif d'émission d'ions négatifs comprennent :
- une plaque d'embase portant les pointes émissives et étant reliée au pôle négatif de la source de très haute tension,
- une plaque isolante extérieure avec des ouvertures circulaires coaxiales avec les pointes, arrangée de façon que les extrémités libres des pointes sont situées dans les ouvertures,
- une plaque conductrice située à mi-distance entre la plaque d'embase et la plaque isolante extérieure, ayant des ouvertures coaxiales avec les pointes et étant reliée au sol, et
- une plaque isolante intérieure fixée du côté dirigé vers la plaque d'embase de la plaque conductrice et assurant le positionnement des pointes.

Ce dispositif comporte ainsi un ensemble de longues pointes émettrices (accroissant ainsi le champ à leur extrémité), ces pointes étant incluses dans un ensemble de diaphragmes conducteurs et isolants constituant l'équivalent d'un système optique électronique, assurant la présence d'un champ électrique très intense à l'extrémité des pointes et une diffusion quasi-complète des électrons émis et permettant l'usage de tensions modérées (de l'ordre de 3,5 kV très inférieures au seuil de production de l'ozone). Egalement, ce dispositif permet la mise en oeuvre d'un nombre de pointes aussi élevé que nécessaire, tandis que la présence d'écrans isolants de sécurité ne diminue pas de façon mesurable le flux électronique initial. De plus, un ventilateur incorporé assure un filtrage efficace de l'air admis sur les pointes et une excellente diffusion des ions négatifs produits.

Le dispositif selon l'invention permet donc d'assurer la production, l'émission et la diffusion d'un flux d'électrons (et donc d'ions oxygène négatifs dans 1'atmosphère) aussi intense qu'il sera reconnu nécessaire, sans avoir recours à des tensions supérieures à 4 kV, et par là-même en respectant l'exigence d'absence complète de composés toxiques (Ozone, oxydes d'Azote) lorsque le dispositif est destiné à une application hygiénique ou thérapeutique.

Il en résulte une amélioration décisive du "générateur à pointes" tant en ce qui concerne la puissance (flux émis) que la sécurité d'utilisation (faibles tensions, écrans isolants de protection), ces deux paramètres cessant dorénavant d'être contradictoires.

Les dessins annexés représentent respectivement :

- la figure 1 est un schéma (synoptique) du dispositif sous forme des fonctions élémentaires assurées par chacune de ses parties ;

- la figure 2 est un schéma de principe des éléments de la configuration optique électronique, avec la distribution des équipotentielles et du champ électrique ;

- les figures 3 à 6 correspondent à un schéma de réalisation possible dans deux configurations radiale et axiale de diffusion d'électrons ; un tel exemple, non limitatif, n'épuise nullement l'invention qui peut être réalisée en configuration sphérique, polygonale, etc... possédant l'ensemble des caractéristiques propres au nouveau dispositif décrit ;

Tel qu'il est représenté sur la figure 1 (synoptique) le dispositif objet de l'invention comporte :

- une source d'alimentation (THT) des pointes émettrices (Pte), constituée d'un transformateur d'isolement (Tr) connecté au secteur alternatif, suivi d'un multiplicateur de tension (Mult) à diodes et condensateurs ; une résistance de "retour à la masse" (R1) définit le potentiel "zéro" de l'alimentation ; une résistance de protection (R2) en sortie du multiplicateur limite à une valeur non dangereuse le courant de court-circuit accidentel entre pointes connectées au (-THT) et masse ;

- une plaque d'embase (S1) conductrice sur laquelle sont fixées (soudure, sertissage, etc.) les pointes émettrices (Pte) ;

- une plaque isolante extérieure (P1) traversée par les pointes émettrices (Pte), assurant la fixation desdites pointes et contribuant à la configuration du champ électrique au voisinage des pointes (Pte) portées ainsi que la plaque (S1) à (-THT) ;

- une plaque conductrice (P2), fixée à la plaque (P1) et couvrant totalement la surface de ladite plaque (P1), percée d'ouvertures circulaires, coaxiales aux pointes (Pte), assurant la distribution optimale des équipotentielles, mais excluant tout risque d'amorçage entre lesdites pointes (Pte) et ladite plaque (P2) maintenue au potentiel "zéro" de la masse ;

- une plaque isolante intérieure (P3), pouvant constituer le "boîtier" du dispositif objet du brevet, percée d'ouvertures chanfreinées circulaires coaxiales aux pointes émettrices (Pte), assurant la diffusion des électrons émis par lesdites pointes.

Le dessin de la figure 2 de la planche 2/4 représente la configuration optique électronique destinée à assurer la complète diffusion dans l'atmosphère ambiante des électrons émis par les pointes (Pte).

A cette fin, une série de pointes (Pte), de longueur au moins égale à quatre fois le diamètre des ouvertures de la plaque (P2), est fixée au support conducteur (S1), l'ensemble étant porté au potentiel (-THT) de l'ordre de -3,5 kV ; la plaque conductrice (P2) portée au potentiel "zéro" (masse, sol, etc...) ramène donc dans son plan l'équipotentielle "zéro" correspondante. Ce plan est situé très en arrière de l'extrémité des pointes émettrices (Pte) : les mesures expérimentales confirment la nécessité théorique de disposer la plaque (P2) à mi-distance entre la plaque conductrice (S1) et l'extrémité libre des pointes émettrices (Pte) ; cette disposition assure alors l' émission vers l'extérieur de la quasi-totalité du flux d'électrons produits (taux supérieur à 95 %).

Le "rabattement" de l'équipotentielle "zéro" au voisinage très proche de l'extrémité libre des pointes (Pte), portée à -3,5 kV, cree à l'extrémité desdites pointes un champ électrique local très intense assurant un rendement très élevé à l'émission vers l'extérieur des électrons extraits du métal.

De plus ce champ local très élevé réduit très fortement la charge d'espace au voisinage des pointes et améliore ainsi considérablement la diffusion vers l'espace libre.

Ce même "rabattement" de l'équlpotentielle "zéro" autorise au surplus l'utillsation d'un nombre aussi élevé que nécessaire de pointes émettrices sans diminution appréciable du champ électrique au voisinage des pointes, et par là-même sans diminution du rendement global des pointes, qui demeure proportionnel au rendement d'une pointe unique et au nombre de pointes utilisées.

Enfin, la présence de l'écran isolant (P3) et de ses ouvertures à profil chanfreiné achèvent - par acquisition d'une densité superficielle négative - d'accroître la diffusion des électrons ayant franchi lesdites ouvertures.

L'ensemble des éléments (S1), (P1), (P2), (P3) et des pointes (Pte) placées dans l'axe des ouvertures desdits éléments, constitue donc un ensemble optique électronique assurant la production, l'accélération, la focalisation et la diffusion spatiale des électrons extraits du métal desdltes pointes dans des conditions proches de la prévision théorique.

Un exemple d'application est donné par la mise en oeuvre du dispositif objet de l'invention dans les lieux sujets à pollution atmosphérique par les poussières ou les fumées (tabac ou autres) : l'injection dans de telles atmosphères d'une quantité suffisante d'ions négatifs (supérieure à 5000 ions/cm³ à 2 mètres des pointes) permet un "nettoyage" desdites atmosphères par précipitation électrostatique vers le sol, les parois ou tout capteur disposé à cette fin.

Un autre exemple d'application est donné par la mise en oeuvre du dispositif objet du Brevet dans le domaine biothérapique où sont mises à profit les propriétés connues de la molécule d'Oxygène ionisée négativement.

Ces exemples d'application n'épuisent nullement l'invention qui peut être utilisée en toutes circonstances exigeant la production d'un flux intense d'ions négatifs en milieu gazeux, en l'absence complète de production de composés toxiques que sont l'ozone et les oxydes d'Azote.

Les dessins des figures 5 et 6 représentent un exemple de réalisation de générateur de forme cylindrique, à émission axiale supérieure :

- un transformateur (Tr) à fort isolement primaire/secondaire (supérieur à 100 MΩ) permet de disposer au secondaire d'une tension efficace variable entre zero et 300 Volt pour une puissance moyenne consommée de 5 Watt ;

- un multiplicateur de tension (Mult) comporte 12 diodes à avalanche contrôlée, de tension inverse de crête 1200 VOIt, de courant de crête 1 Ampère, et 12 condensateurs Wima, de type FKPl, 10 nF, tensions de service 1600 Vcc, 500 Vca; la très haute tension négative (-THT) obtenue peut alors varier entre zéro et -3500 V ;

- une résistance de "fuite de masse" (R1) calibrée de 20 MΩ à haut isolement entre sorties, connectée entre le primaire et le secondaire du transformateur ;

- une résistance (R3) de protection du secondaire placée sur l'entrée du multiplicateur, de 22 kΩ en 1/2 Watt;

- une résistance (R2) de protection de la sortie (-THT), de 10 MΩ 1/2 Watt ;

- une embase (SL) circulaire en laiton de 6/10 mm d'épaisseur, de 160 mm de diamètre, comportant 4 pointes soudées (Pte) de 50 mm de longueur, constituant le premier élément de l'optique électronique ;

- une plaque circulaire (P1) en PVC rigide, de 3 mm d'épaisseur, de 160 mm de diamètre, assurant le positionnement des pointes et constituant le second élément de l'optique électronique ;

- une plaque circulaire en laiton de 6/10 mm d'épaisseur (P2), 160 mm de diamètre, fixée à la plaque (PL), comportant 4 ouvertures circulaires concentriques aux pointes, de 11 mm de diamètres, constituant le troisième élément de l'optique électronique ;

- une plaque circulaire (P3) en PVC rigide, de 3 mm d'épaisseur, 160 mm de diamètre, comportant 4 ouvertures circulaires concentriques aux pointes, à bord chanfreiné, de 10 mm de diamètre à la base, constituant le quatrième élément de l'optique électronique.

Les plaques (S1) et (P1/P2) sont distantes de 25 mm, les plaques (P2) et (P3) sont distantes de 25 mm.

Sous une tension de 3,5 kV le flux électronique émis par une pointe correspond à un courant mesuré de 3,0 microampères ; cette mesure est effectuée entre une pointe et une large plaque conductrice placée à 1,5 cm de ladite pointe, distance minimum requise pour éviter tout amorçage faussant la mesure. Ce débit correspond à l'émission moyenne de 2.10¹³ électrons par seconde et par pointe (20.000 milliards).

Il est évident qu'un tel exemple de réalisation n'épuise nullement l'invention qui peut mettre en oeuvre une alimentation (THT) à oscillateur ou toute autre source équivalente, une optique électronique à disposition radiale (cylindre, sphère...), de même que toute autre disposition respectant les exigences de fonctionnement de ladite optique.

## Revendications

1. Générateur d'ions négatifs en milieu gazeux confiné ou en atmosphère libre ou corfinée, ayant une source de très haute tension continue négative (THT) constituant un premier sous-ensemble et un dispositif d'émission d'ions négatifs constituant un second sousensemble relié électriquement au premier sous-ensemble pour son alimentation en énergie électrique, ce dispositif d'émission d'ions négatifs constituant un bloc optique électronique d'accélération, focalisation et diffusion des ions négatifs produits et comportant des pointes émissives d'électrons disposées coaxialement dans des trous de plaque créant, avec les pointes, le champ électrique nécessaire à l'émission d'ions négatifs, générateur caractérisé en ce que les plaques du dispositif d'émission d'ions négatifs comprennent :
- une plaque d'embase (S1) portant les pointes émissives (Pte) et étant reliée au pôle négatif de la source de très haute tension,
- une plaque isolante extérieure (P3) avec des ouvertures circulaires coaxiales avec les pointes, arrangée de façon que les extrémités libres des pointes sont situées dans les ouvertures,
- une plaque conductrice (P2) située à mi-distance entre la plaque d'embase (S1) et la plaque isolante extérieure (P3), ayant des ouvertures coaxiales avec les pointes et étant reliée au sol, et
- une plaque isolante intérieure (P1) fixée du côté dirigé vers la plaque d'embase (S1) de la plaque conductrice (P2) et assurant le positionnement des pointes.

2. Générateur conforme à la revendication 1, caractérisé en ce que la plaque conductrice (P2) située à mi-distance entre la plaque d'embase (S1) et la plaque isolante extérieure (P3) est reliée au sol.

## Claims

1. Generator of negative ions in a confined gaseous medium or in a free or confined atmosphere, having a very high negative d.c. voltage source (THT) constituting a first subassembly and a device for emitting negative ions constituting a second subassembly electrically connected to the first subassembly for supplying electrical energy thereto, this device for emitting negative ions constituting an optical electronic block for accelerating, focusing and diffusing the negative ions produced and including electron-emitting spikes disposed coaxially in the plate holes creating, with the spikes, the electric field necessary for emitting negative ions, a generator characterized in that the plates of the device for emitting negative ions comprise:
- a connector plate (S1) carrying the emitting spikes (Pte) and being connected to the negative pole of the very high voltage source,
- an outer insulating plate (P3) with circular orifices coaxial with the spikes, and arranged in such a way that the free ends - of the spikes are situated in the orifices,
- a conducting plate (P2) situated midway between the connector plate (S1) and the outer insulating plate (P3), having orifices coaxial with the spikes and being connected to earth, and
- an inner insulating plate (P1) fixed to the conducting plate (P2) on the side directed towards the connector plate (S1), and ensuring the positioning of the spikes.

2. Generator according to Claim 1, characterized in that the conducting plate (P2) situated midway between the connector plate (1) and the outer insulating plate (P3) is connected to earth.

## Patentansprüche

1. Negativer Ionengenerator in einem stickigen, gasförmigen Milieu oder in freier oder stickiger Atmosphäre mit einer ein erstes Teilsystem bildenden Quelle sehr hoher negativer Gleichspannung (Hochspannung) und einer Vorrichtung zur Emission negativer Ionen, die ein zweites Teilsystem bildet, das mit dem ersten Teilsystem zur Versorgung mit elektrischer Energie elektrisch verbunden ist, wobei die Vorrichtung zur Emission negativer Ionen aus einer elektronenoptischen Baugruppe zur Beschleunigung, Fokussierung und Ausbreitung der erzeugten negativen Ionen besteht und elektronenemittierende Spitzen umfaßt, die koaxial in Löchern von Platten angeordnet sind und wobei mit den Spitzen das zur Emission negativer Ionen notwendige elektrische Feld erzeugt wird,
**dadurch gekennzeichnet,**
daß die Platten der Vorrichtung zur Emission negativer Ionen umfassen:
- eine die emittierenden Spitzen (Pte) tragende Fußplatte (S1), die mit dem negativen Pol der Hochspannungsquelle verbunden ist,
- eine außen befindliche Isolierplatte (P3) mit kreisförmigen, koaxialen Öffnungen mit den Spitzen, die so angeordnet sind, daß sich die freien Enden der Spitzen in den Öffnungen befinden,
- eine leitfähige Platte (P2), die in der Mitte zwischen der Fußplatte (S1) und der außen befindlichen Isolierplatte (P3) angeordnet ist, die die koaxialen Öffnungen mit den Spitzen haben und geerdet sind und
- eine innen befindliche Isolierplatte (P1), die auf der gegen die Fußplatte (S1) gerichteten Seite der leitfähigen Platte (P2) befestigt ist und für die Positionierung der Spitzen sorgt.

2. Generator nach Anspruch 1,
**dadurch gekennzeichnet,**
daß die in der Mitte zwischen der Fußplatte (S1) und der außen befindlichen Isolierplatte (P3) angeordnete, leitende Platte (P2) geerdet ist.
